# EUROPÄISCHE PATENTSCHRIFT

(11) **EP 0 858 948 B1**
(45) Veröffentlichungstag und Bekanntmachung des Hinweises auf die Patenterteilung: **26.05.2004**
(21) Anmeldenummer: 98100328.8
(22) Anmeldetag: 10.01.1998
(51) Int. Cl.: B65B 11/28, B65B 19/22

(54) **Verpackungsmaschine, insbesondere für die Fertigung von Zigaretten-Packungen**
Packaging machine particularly for the production of cigarette packs
Machine d'emballage, en particulier pour la production de paquets de cigarettes

(30) Priorität: 18.02.1997 DE 19706215
(43) Veröffentlichungstag der Anmeldung: 19.08.1998
(73) Patentinhaber: Focke & Co. (GmbH & Co.), 27283 Verden (DE)
(72) Erfinder: Focke, Heinz, 27283 Verden (DE); Bretthauer, Hans-Jürgen, 28201 Bremen (DE); Verwiebe, Peter, 10999 Berlin (DE)
(74) Vertreter: Bolte, Erich, Dipl.-Ing.

(56) Entgegenhaltungen:
- EP-A- 0 003 573
- EP-A- 0 165 204
- EP-A- 0 416 440
- EP-A- 0 728 666

## Beschreibung

Die Erfindung betrifft eine Vorrichtung zum Fertigen von Packungen, insbesondere Zigaretten-Packungen, mit mindestens einem drehend angetriebenen Faltrevolver, an dessen Umfang eine Mehrzahl von Aufnahmen, insbesondere von Faltdomen und/oder Taschen für Verpackungsmaterial und Packungsinhalt angeordnet ist, wobei den Aufnahmen, Faltdornen oder Taschen bewegbare Organe, insbesondere Faltorgane, Andrückorgane, Schieber zugeordnet sind.

Bekannt ist ein Faltrevolver für die Fertigung von Zigaretten-Packungen des Typs "Schieber und Hülse" (EP 0 003 573 A2). Dieser Faltrevolver besteht aus zwei nebeneinander angeordneten Revolvereinheiten, die Halterungen bzw. Aufnahmen für die Teile dieser zweiteiligen Packung (Schieber einerseits, Hülse andererseits) aufweisen. Die Schieber werden dabei durch achsparallele Verschiebung mittels Stößel in die bereitgehaltenen Hülsen eingeführt. Der Faltrevolver ist konstruktiv als Einheit ausgebildet.

Der Erfindung liegt die Aufgabe zugrunde, einen komplexen Faltrevolver für die Fertigung von aus mehreren Zuschnitten bestehenden Packungen dahingehend weiterzuentwickeln, dass die Herstellung des Faltrevolvers sowie Wartung und Reparatur erleichtert wird.

Zur Lösung dieser Aufgabe ist der erfindungsgemäße Faltrevolver durch folgende Merkmale gekennzeichnet:
a) der Faltrevolver besteht aus mindestens zwei in Axialrichtung nebeneinander angeordneten Teilrevolvern,
b) die beiden Teilrevolver sind zur Bildung des Faltrevolvers lösbar miteinander verbunden,
c) jeder Teilrevolver weist einen kompletten Satz von Aufnahmen auf,
d) jeder Teilrevolver weist einen kompletten Satz von den Aufnahmen zugeordneten bewegbaren Organen auf,
e) die den Aufnahmen zugeordneten bewegbaren Organe sind ausschließlich mit dem zugeordneten Teilrevolver verbunden.

Der erfindungsgemäße Faltrevolver besteht aus vorzugsweise zwei montagetechnisch lösbar miteinander verbundenen, eigenständigen Teilrevolvern. Jeder dieser Teilrevolver ist für eigenständige Fertigungsprozesse ausgelegt, nämlich bestehend aus Aufnahmen - Faltdome und Taschen - mit jeweils zugeordneten, eigenständig nur im Bereich des jeweiligen Teilrevolvers wirkenden Arbeitsorganen. Die Teilrevolver können separat gefertigt und durch einfache Montage miteinander verbunden werden, nämlich über ein vorzugsweise mittiges, zylindrisches Verbindungsstück. Auch für Wartungs- und Reparaturarbeiten sind die Teilrevolver leicht voneinander trennbar, so dass separate Arbeiten durchgeführt werden können. Es ist auch möglich, einen defekten Teilrevolver durch einen anderen Teilrevolver gleicher Ausführung zu ersetzen.

Eine weitere Besonderheit ist die Handhabung der Teilrevolver für Montagezwecke. Hierfür ist ein verfahrbares Traggestell vorgesehen, welches den Faltrevolver als Einheit oder einen Teilrevolver aufnehmen und nach Lösen von einem Maschinengestell bzw. von dem anderen Teilrevolver verfahren kann. Das Traggestell ist mit Fahrwerk und auf- und abbewegbaren Halteorganen für den Faltrevolver bzw. einen Teilrevolver ausgestattet.

Weitere Merkmale der Erfindung beziehen sich auf die Ausgestaltung der Verpackungsmaschine bzw. des Maschinengestells und der Teilrevolver. Weiterhin befassen sich Merkmale der Erfindung mit der Ausgestaltung des verfahrbaren Traggestells für Faltrevolver oder Teilrevolver.

Ausführungsbeispiele werden nachfolgend anhand der Zeichnungen näher erläutert. Es zeigt:
- Fig. 1: eine Verpackungsmaschine mit Teilrevolvern im Querschnitt bzw. in Seitenansicht bei demontierten Teilrevolvern,
- Fig. 2: einen Längsschnitt durch einen Faltrevolver bzw. einen Teil desselben, in vergrößertem Maßstab,
- Fig. 3: eine Tragvorrichtung für Faltrevolver bzw. Teilrevolver in Seitenansicht,
- Fig. 4: die Vorrichtung gemäß Fig. 3 bei Übergabe eines Teilrevolvers an ein ortsfestes Traggestell,
- Fig. 5: die Vorrichtung gemäß Fig. 3 und Fig. 4, eingerichtet für die Aufnahme eines anderen Teilrevolvers,
- Fig. 6: die Tragvorrichtung gemäß Fig. 3 bis Fig. 5 in Vorderansicht, ohne Faltrevolver,
- Fig. 7: eine Einzelheit der Tragvorrichtung in einer Schnittebene VII-VII der Fig. 6, bei vergrößertem Maßstab.

Das in den Zeichnungen dargestellte Ausführungsbeispiel einer Verpackungsmaschine ist auf die Fertigung von Zigaretten-Packungen des Typs Weichbecher ausgerichtet. Bei diesem Packungstyp ist eine Zigarettengruppe von einer Innenumhüllung aus Stanniol, Papier oder dergleichen vollständig umgeben. Ein so entstehender Zigarettenblock sitzt in einer becherförmigen, also oben offenen Außenumhüllung aus Papier oder ähnlichem Verpackungsmaterial. Diese aus zwei Zuschnitten bestehende Packung wird komplett auf einem Faltrevolver 10 gefertigt.

Der Faltrevolver 10 ist Teil einer Verpackungsmaschine, von der in Fig. 1 ein Teil eines Maschinengestells 11 im Querschnitt erkennbar ist. Der im wesentlichen zylindrische Faltrevolver 10 ist einseitig abstehend am Maschinengestell 11 drehbar gelagert. Ein coaxialer, zylindrischer Tragkörper des Faltrevolvers 10 ragt auf der dem Maschinengestell 11 zugekehrten Seite aus dem Faltrevolver 10 heraus und dient zur Lagerung in einem Lagerring 13 des Maschinengestells 11. Um die hohen Belastungen aus dem Eigengewicht des Faltrevolvers 10 aufzunehmen, ist der Faltrevolver 10 zusätzlich am Maschinengestell abgestützt, und zwar durch vorzugsweise zwei im Abstand nebeneinander liegende Tragholme 14. Diese treten in den unteren Bereich des Faltrevolvers 10 ein und stützen diesen in einer Ausnehmung eines feststehenden, also nicht drehenden Teils desselben. Die Tragholme 14 sind mit dem Maschinengestell 11 verbunden.

Das Maschinengestell 11 ist so ausgebildet, daß neben dem Faltrevolver 10 in der montierten Position ein Getrieberaum 15 gebildet ist. In diesem Bereich sind Antriebsorgane für den Faltrevolver 10 untergebracht. Eine Hauptwelle 16 erstreckt sich im unteren Bereich des Getrieberaums 15.

Der Faltrevolver 10 besteht aus mehreren, nämlich zwei Teilrevolvern 17, 18. Diese bilden in zusammengesetzter, montierter Stellung gemeinsam den Faltrevolver 10. Die Unterteilung in die (zwei) Teilrevolver 17, 18 erleichtert die Montage und Demontage des Faltrevolvers 10 zu Reparatur- oder Austauschzwecken.

Die Unterteilung des Faltrevolvers 10 in die Teilrevolver 17, 18 ist so gewählt, daß funktionsbedingt einander zugeordnete Organe im Bereich des einen oder anderen Teilrevolvers 17, 18 angeordnet sind.

Für die Fertigung von Zigaretten-Packungen des Typs Weichbecher ist der dem Maschinengestell 11 zugeordnete Teilrevolver 17 mit Aufnahmen für die Zuschnitte des Verpackungsmaterials einerseits und für die Zigarettengruppen andererseits ausgerüstet. Bei diesen Aufnahmen handelt es sich um Faltdorne 19, also um hohle, dünnwandige Organe, auf deren Außenseite die Zuschnitte nacheinander gefaltet werden und die innen die Zigarettengruppe aufnehmen. Den Faltdornen 19 sind Faltorgane, Andrückorgane und Schieber zugeordnet. Diese sind komplett am Teilrevolver 17 angeordnet. In Axialrichtung des Faltrevolvers 10 bzw. Teilrevolvers 17 bewegbare Organe, beispielsweise ein langgestreckter Stößel 20 zum Ausschieben der Zigarettengruppe aus dem Faltdorn 19 unter Mitnahme der gefalteten Zuschnitte, sind durch eine Steuerkurve 21 auf einem feststehenden Tragkörper 22 des Faltrevolvers 10 angeordnet. Die Faltdorne 19 mit den zugeordneten Faltorganen, Stößel etc. sind an einem Drehkörper 23 des Faltrevolvers 10 angebracht. Dieser ist zusätzlich mit dem Außenumfang am Maschinengestell abgestützt, und zwar an einer ringförmigen Dichtfläche 24 des Maschinengestells 11 bzw. eines Maschinengehäuses. Das (drehbare) Gegenstück des Faltrevolvers 10 ist ein Dichtring 25 am drehbaren Teil, also am Drehkörper 23 des Faltrevolvers 10.

Der zweite, gleichachsige, in Axialrichtung versetzte Teilrevolver 18 hat die Aufgabe, die im Bereich des Teilrevolvers 17 teilweise fertiggestellte Packung zu übernehmen und durch weitere Faltungen zu komplettieren. Zu diesem Zweck ist der Teilrevolver 18 am Außenumfang ebenfalls mit Halterungen für Packungen bzw. Verpackungsmaterial versehen, nämlich mit Taschen 26, die je eine Packung von einem zugeordneten Faltdorn 19 übernehmen. Wie aus Fig. 2, unten ersichtlich, sind die Taschen insgesamt in achsparalleler Richtung verschiebbar, nämlich bis an den Faltdorn 19, um eine teilgefertigte Packung zu übernehmen.

Die Taschen 26 sind mit zugeordneten Faltorganen, Halteorganen sowie Schieberorganen komplett am Teilrevolver 18 am Außenumfang positioniert, und zwar an einem Drehkörper 27. Dieser ist - analog zum Teilrevolver 17 - drehbar auf bzw. an einem feststehenden Tragkörper 28 gelagert. Am Tragkörper 28 sind unter anderem Steuernuten 29, 30 angeordnet zur Steuerung von achsparallel verschiebbaren Organen. So ist ein Schieber 31 zum achsparallelen Verschieben der Taschen 26 durch die Steuernut 29 betätigbar. Ein Stößel 32 ist der Steuernut 30 zugeordnet.

Die beiden Teilrevolver 17, 18 sind lösbar miteinander verbunden. Zu diesem Zweck ist mittig bzw. konzentrisch ein Verbindungsstück 33 vorgesehen. Es handelt sich dabei um ein Zylinderstück mit Verbindungsflanschen 34, 35 an beiden Enden. Die Verbindungsflansche 34, 35 sind lösbar, zum Beispiel über Schraubenbolzen, mit einem Teil des einen und anderen Teilrevolvers 17, 18 verbunden. Durch Lösen der Schrauben oder sonstiger Verbindungsorgane können demnach die Teilrevolver 17, 18 voneinander getrennt werden, wobei das Verbindungsstück 33 an dem einen oder anderen Teilrevolver 17, 18 verbleiben oder ebenfalls abgenommen werden kann. Bei dem vorliegenden Ausführungsbeispiel sind die drehbaren Teile der Teilrevolver 17, 18, also die beiden Drehkörper 23 und 27 durch das Verbindungsstück 33 miteinander verbunden. Auf diesem Wege wird demnach der Drehantrieb von einem Teilrevolver 17 auf den anderen Teilrevolver 18 übertragen.

Der äußere, also vom Maschinengestell 11 abliegende Teilrevolver 18 ist zusätzlich abgestützt, und zwar durch ein endseitiges Stützorgan in Gestalt eines Stützgehäuses 36. Dieser feststehende Hohlkörper ist unten abgestützt, und zwar auf bzw. an einem vorspringenden bzw. auskragenden Tragteil 37, welches einseitig mit dem Maschinengestell 11 bzw. dem Maschinengehäuse verbunden ist. Das Tragteil 37 ist zweckmäßigerweise ein Gußteil und als Hohlkörper ausgebildet. Das Stützgehäuse 36 ist in montierter Stellung lösbar mit dem Tragteil 37 verbunden. Eine endseitige Verbindungsplatte 38 dient zur Anlage und lösbaren Verbindung einer Gegenplatte 39 des Stützgehäuses 36. Dieses ist beispielsweise durch Schraubverbindungen mit dem Tragteil 37 verbunden.

Der Teilrevolver 18 ist in dem Stützgehäuse 36 analog zur Lagerung des Teilrevolvers 17 im Maschinengestell 11 abgestützt, nämlich durch einen äußeren, mitdrehenden Dichtring 40, der an einer entsprechenden Gegenfläche, nämlich einer ringförmigen Dichtfläche 41 des Stützgehäuses 36 anliegt, so daß der Teilrevolver 18 in das Stützgehäuse 36 hineinragt, und zwar vor allem mit dem Tragkörper 28.

Die Dichtfläche 24 mit Dichtring 25 des einen Teilrevolvers 17 sowie der Dichtring 40 und die Dichtfläche 41 des anderen Teilrevolvers 18 begrenzen Bereiche des Faltrevolvers 10, die abgekapselt sind und in Öl laufen bzw. denen ständig Öl zur Schmierung zugefügt wird. Es handelt sich dabei insbesondere um die Bereiche in denen die Steuerkurve 21 bzw. die Steuernute 29, 30 angeordnet sind, also um die Tragkörper 22, 28. In diesen laufen Steuerrollen zur Betätigung der axial verschiebbaren Organe. Für den dem Maschinengestell 11 zugekehrten Teilrevolver 17 wird dieser gekapselte Raum 42 innerhalb des Maschinengehäuses bzw. Maschinengestells 11 gebildet. Ein entsprechender Raum 43 befindet sich innerhalb des Stützgehäuses 36. Der letztgenannte Raum 43 ist über den als Hohlkörper ausgebildeten Tragteil 37 mit einer Ölwanne 44 im unteren Teil des Maschinengestells verbunden. Auch der Raum 42 schließt an diese Ölwanne 44 an, so daß ein insgesamt geschlossener Ölkreislauf für beide Teilrevolver 17, 18 gegeben ist.

Das Stützgehäuse 36 kann, wie in Fig. 2 gezeigt, einstückig mit dem Teilrevolver 18 verbunden sein, nämlich mit dessen Tragkörper 28. Vorteilhaft ist aber die Ausführung gemäß Fig. 1, bei der das Stützgehäuse 36 ein eigenständiger Hohlkörper ist, welcher von dem Teilrevolver 18 demontiert werden kann.

Der Faltrevolver 10 kann in seiner Gesamtheit oder - vorzugsweise - mit seinen Teilrevolvern 17, 18 von der Verpackungsmaschine bzw. dem Maschinengestell 11 abgenommen und gesondert gelagert werden, um Reparatur- oder Austauscharbeiten durchzuführen. Um die Stillstandszeiten der Verpackungsmaschine zu reduzieren, kann bei derartigen Maßnahmen der betreffende Faltrevolver 10 bzw. Teilrevolver 17, 18 gegen einen Austauschrevolver ersetzt werden, so daß die Verpackungsmaschine lediglich für die Dauer des Abbaus und Aufbaus der Teilrevolver 17, 18 steht.

Um die beschriebenen Maßnahmen durchzuführen, ist ein verfahrbares Handhabungsgerät 45 vorgesehen, welches im vorliegenden Falle zur Aufnahme jeweils eines Teilrevolvers 17, 18 dient. Das Handhabungsgerät 45 besteht aus einem unteren, als Rahmen ausgebildeten Fahrwerk 46 mit vier Laufrollen 47, 48. Vornliegende Laufrollen 48 sind an einem Drehstück 49 gelagert und wirken so als Lenkrollen. Eine schwenkbare Deichsel 50 ist mit dem Drehstück 49 verbunden und ermöglicht das (manuelle) Verfahren und Lenken des Handhabungsgeräts 45. Auf dem Fahrwerk 46 bzw. dem Tragrahmen desselben ist ein aufrechtes Traggestell 51 angeordnet, und zwar etwa mittig. Das Traggestell 51 ist als Rahmen ausgebildet mit aufrechten Stützen 52, 53, einem oberen Querträger 54 und einem ebenfalls quergerichteten Zwischenträger 55, etwa auf halber Höhe und als Verbindung zwischen den Stützen 52, 53. Das Traggestell 51 ist auf der einen Seite, nämlich zur Deichsel 50, durch Schrägstützen 56 im Bereich der Stützen 52, 53 gesichert.

Am Handhabungsgerät 45 ist eine bewegbare Tragvorrichtung 57 angebracht zur Aufnahme des Faltrevolvers 10 oder der Teilrevolver 17, 18. Die Tragvorrichtung 57 ist am Traggestell 51 angebracht, und zwar am Querträger 54 und am Zwischenträger 55. Die Tragvorrichtung 57 ist im vorliegenden Falle in vertikaler Richtung und in horizontaler Richtung verstellbar.

Die Tragvorrichtung 57 ist mit einem Aufnahmerahmen 58 für Faltrevolver 10 bzw. Teilrevolver 17, 18 versehen, der verschiebbar oben am Querträger 54 und unten am Zwischenträger 55 gelagert ist. Der Aufnahmerahmen 58 besteht im wesentlichen aus aufrechten Tragstreben 59, 60, die durch obere und untere Querstreben 61, 62 miteinander verbunden sind. Weitere Querprofile 63, 64 dienen zur Anbringung von Kupplungsstücken zum Erfassen des Faltrevolvers 10 bzw. eines Teilrevolvers 17, 18. Der Aufnahmerahmen 58 ist am Querträger 54 und am Zwischenträger 55 verschiebbar gelagert. Zu diesem Zweck ist der neben bzw. vor dem Traggestell 51 sitzende Aufnahmerahmen 58 durch quergerichtete Tragschenkel 65, 66 an der Oberseite des oberen Querträgers 54 und an der Unterseite des Zwischenträgers 55 abgestützt. Die Tragschenkel 65, 66 sind Teil eines geschlossenen Umfassungsprofils, welches Querträger 54 und Zwischenträger 55 umgibt.

Die Tragschenkel 65, 66 sind gleitend verschiebbar an der Oberseite des Querträgers 54 bzw. an der Unterseite des Zwischenträgers 55 abgestützt. An den Anlageseiten sind die Tragschenkel 65, 66 jeweils mit einer Gleitplatte 67 versehen. Diese liegen an plattenförmigen Gleitelementen 68 des Querträgers 54 bzw. des Zwischenträgers 55 an. Die Gleitelemente 68 bestehen insbesondere aus Messing, sind also Messingplatten.

Auch an den den Tragstreben 59, 60 zugekehrten Seiten des Querträgers 54 und des Zwischenträgers 55 sind Gleitelemente 69 angeordnet zur eventuellen gleitenden Abstützung der Tragstreben 59, 60 an diesen Querprofilen.

Zur quergerichteten Bewegung der Tragvorrichtung 57 ist im vorliegenden Falle ein Spindeltrieb 70 vorgesehen, der auf der Oberseite des Querträgers 54 angeordnet ist. Eine drehbare Spindel tritt in eine Spindelmutter der Tragvorrichtung 57 ein, nämlich des Tragschenkels 65.

Zur einseitig abstehenden Lagerung eines Teilrevolvers 17, 18 an dem Handhabungsgerät 45 sind besondere Kupplungsorgane vorgesehen, die individuell auf die Ausgestaltung des Teilrevolvers 17, 18 abgestimmt sind. Die jeweiligen Verbindungsorgane werden lösbar, insbesondere über Schraubverbindungen, an ein Haltestück 71 angesetzt, welches an der Tragvorrichtung 57 angebracht ist, und zwar bewegbar zu dieser. Im vorliegenden Fall ist lediglich eine Vertikalbewegung des Haltestücks 71 vorgesehen, und zwar mittels aufrechter Spindel 72. Diese ist in der Mitte der Tragvorrichtung 57 positioniert und mit den oberen und unteren Enden jeweils drehbar in den Querprofilen 63, 64 gelagert. Durch Drehen der aufrechten Spindel 72 wird ein als Spindelmutter ausgebildeter Ansatz 73 am Haltestück 71 auf- und abbewegt.

Der Spindeltrieb 70 und die Spindel 72 sind im vorliegenden Falle für eine manuelle Betätigung über ein an einem Kopf 89, 90 der Spindeln angreifendes Werkzeug eingerichtet.

Das Haltestück 71 ist an der freien Seite mit einer im vorliegenden Falle kreisförmigen Tragplatte 74 versehen. An diese kann ein geeignetes Kupplungs- bzw. Tragstück beispielsweise durch Schraubverbindung angesetzt werden.

Zum Aufnehmen, Erfassen und Transportieren des Teilrevolvers 17 ist ein zylindrisches Kupplungsteil 75 vorgesehen. Dieses ist mittig zum Teilrevolver 17 positioniert. Die eine Seite ist mit dem Haltestück 71 verbunden. Die andere Seite wird über einen Flansch 76 lösbar mit dem Teilrevolver 17 verbunden. Der Flansch 76 kann an derselben Stelle angesetzt werden, an der bei einem Faltrevolver 10 gemäß Fig. 2 der Verbindungsflansch 34 des Verbindungsstücks 33 befestigt ist, also ebenfalls über Schraubverbindungen. Die Verbindung erfolgt also im Bereich des Drehkörpers 23.

Der Teilrevolver 17 kann in der einseitig abstehenden Position am Traggestell 51 durch das Handhabungsgerät 45 verfahren werden, zum Beispiel in eine Bearbeitungsstation. In dieser wird der Teilrevolver 17 zwischengelagert und vom Handhabungsgerät 45 abgenommen. Diese Lager- bzw. Montagestation ist gemäß Fig. 4 mit einer stationären Tragkonstruktion 77 versehen. Diese ist bei dem vorliegenden Ausführungsbeispiel winkelförmig ausgebildet mit einem aufrechten Halteschenkel 78 und einem horizontalen Stützschenkel 79. An dem aufrechten Halteschenkel 78 sind Kupplungsorgane angebracht, hier eine Montageplatte 80, zum lösbaren Befestigen des Teilrevolvers 17. Der aus diesem herausragende Teil des Tragkörpers 12 dient hier zur Befestigung mit Montageplatte 80. Die drehbaren bzw. bewegbaren Teile des Faltrevolvers 10 sind in der Montagestellung ebenfalls bewegbar.

Für den zweiten, äußeren Teilrevolver 18 ist eine an dessen Form angepaßte Kupplungseinrichtung 81 mit dem Handhabungsgerät 45, nämlich mit dem auf- und abbewegbaren Haltestück 71, verbunden. Bei einer trennbaren Verbindung zwischen Teilrevolver 18 und Stützgehäuse 36 kann der Teilrevolver 18 als Einzelteil von dem Handhabungsgerät 45 aufgenommen werden. Bei dem Ausführungsbeispiel der Fig. 5 ist die aus Teilrevolver 18 und Stützgehäuse 36 bestehende Einheit auf dem Handhabungsgerät 45 positioniert.

Die Kupplungseinrichtung 81 besteht bei diesem Ausführungsbeispiel aus einem Tragwinkel 82 mit einem aufrechten Tragprofil 83 und einem horizontalen Tragschenkel 84. Das aufrechte Tragprofil 83 ist in der beschriebenen Weise mit dem Haltestück 71 verbunden. Ein unterer Bereich des Tragprofils 83 ist mit einem Stützprofil 85 am Traggestell 51 abgestützt, nämlich an den aufrechten Stützen 52, 53.

An der dem Teilrevolver 18 zugekehrten Seite sind am aufrechten Tragprofil 83 Befestigungsplatten 86, 87 angeordnet. Diese dienen zur lösbaren Befestigung des Teilrevolvers 18 bzw. des Stützgehäuses 36. Zusätzlich ist die Einheit, nämlich das Stützgehäuse 36, mit einem unteren Ende abgestützt auf Tragfüßen 88 am freien Ende der Tragschenkel 84.

Im Bereich der ortsfesten Montagestation kann der Teilrevolver 18 in analoger Weise an der Tragkonstruktion 77 angebracht sein.

### Bezugszeichenliste:

- 10: Faltrevolver
- 11: Maschinengestell
- 12: Tragkörper
- 13: Lagerring
- 14: Tragholm
- 15: Getrieberaum
- 16: Hauptwelle
- 17: Teilrevolver
- 18: Teilrevolver
- 19: Faltdorn
- 20: Stößel
- 21: Steuerkurve
- 22: Tragkörper
- 23: Drehkörper
- 24: Dichtfläche
- 25: Dichtring
- 26: Tasche
- 27: Drehkörper
- 28: Tragkörper
- 29: Steuernut
- 30: Steuernut
- 31: Schieber
- 32: Stößel
- 33: Verbindungsstück
- 34: Verbindungsflansch
- 35: Verbindungsflansch
- 36: Stützgehäuse
- 37: Tragteil
- 38: Verbindungsplatte
- 39: Gegenplatte
- 40: Dichtring
- 41: Dichtfläche
- 42: Raum
- 43: Raum
- 44: Ölwanne
- 45: Handhabungsgerät
- 46: Fahrwerk
- 47: Laufrolle
- 48: Laufrolle
- 49: Drehstück
- 50: Deichsel
- 51: Traggestell
- 52: Stütze
- 53: Stütze
- 54: Querträger
- 55: Zwischenträger
- 56: Schrägstütze
- 57: Tragvorrichtung
- 58: Aufnahmerahmen
- 59: Tragstrebe
- 60: Tragstrebe
- 61: Querstrebe
- 62: Querstrebe
- 63: Querprofil
- 64: Querprofil
- 65: Tragschenkel
- 66: Tragschenkel
- 67: Gleitplatte
- 68: Gleitelement
- 69: Gleitelement
- 70: Spindeltrieb
- 71: Haltestück
- 72: Spindel
- 73: Ansatz
- 74: Tragplatte
- 75: Kupplungsteil
- 76: Flansch
- 77: Tragkonstruktion
- 78: Halteschenkel
- 79: Stützschenkel
- 80: Montageplatte
- 81: Kupplungseinrichtung
- 82: Tragwinkel
- 83: Tragprofil
- 84: Tragschenkel
- 85: Stützprofil
- 86: Befestigungsplatte
- 87: Befestigungsplatte
- 88: Tragfuß
- 89: Kopf
- 90: Kopf

## Patentansprüche

1. Vorrichtung zum Fertigen von Packungen, insbesondere Zigaretten-Packungen, mit mindestens einem drehend angetriebenen Faltrevolver (10), an dessen Umfang eine Mehrzahl von Aufnahmen, insbesondere von Faltdornen (19) und/oder Taschen (26) für Verpackungsmaterial und Packungsinhalt angeordnet ist, wobei den Aufnahmen, Faltdornen (19) oder Taschen (26) bewegbare Organe, insbesondere Faltorgane, Andrückorgane, Schieber zugeordnet sind, **gekennzeichnet durch** folgende Merkmale:
a) der Faltrevolver (10) besteht aus mindestens zwei in Axialrichtung nebeneinander angeordneten Teilrevolvern (17, 18),
b) die beiden Teilrevolver (17, 18) sind zur Bildung des Faltrevolvers (10) lösbar miteinander verbunden,
c) jeder Teilrevolver (17, 18) weist einen kompletten Satz von Aufnahmen (19, 26) auf,
d) jeder Teilrevolver (17, 18) weist einen kompletten Satz von den Aufnahmen (19, 26) zugeordneten bewegbaren Organen auf,
e) die den Aufnahmen (19, 26) zugeordneten bewegbaren Organe sind ausschließlich mit dem zugeordneten Teilrevolver (17, 18) verbunden.

2. Vorrichtung nach Anspruch 1, **dadurch gekennzeichnet, dass** ein erster Teilrevolver (17) Faltdorne (19) zur Aufnahme von Zuschnitten für eine Innenumhüllung und für einen Becher zum Herstellen von (Zigaretten-)Packungen des Typs Weichbecher und der zweite Teilrevolver (18) Taschen (26) für die Aufnahme von teilweise fertiggestellten Packungen aufweist, wobei die im Bereich der Faltdorne (19) teilweise fertiggestellten Packungen zusammen mit dem Packungsinhalt durch achsparallele Verschiebung von den Faltdornen (19) des ersten Teilrevolvers (17) an die Taschen (26) des zweiten Teilrevolvers (18) übertragbar sind.

3. Vorrichtung nach Anspruch 1 oder 2, **dadurch gekennzeichnet, dass** die beiden Teilrevolver (17, 18) durch ein mittiges, zylindrisches Verbindungsstück (33) miteinander verbunden sind, welches einen geringeren Durchmesser aufweist als die Teilrevolver (17, 18), wobei jeder Teilrevolver (17, 18) über Verbindungsflansche (34, 35) mit dem Verbindungsstück (33) lösbar verbunden ist.

4. Vorrichtung nach Anspruch 1, **dadurch gekennzeichnet, dass** jeder Teilrevolver (17, 18) abgestützt ist, insbesondere an einem vom jeweils anderen Teilrevolver (17, 18) entfernt liegenden Endbereich, wobei ein einem Maschinengestell (11) der Verpackungsmaschine zugeordneter Teilrevolver (17) unmittelbar am Maschinengestell (11) und der andere, vom Maschinengestell (11) entfernt liegende Teilrevolver (17) durch ein äußeres, aufrechtes Traggerüst abgestützt ist, vorzugsweise durch ein Stützgehäuse (36), welches vorzugsweise mittelbar mit dem Maschinengestell (11) verbunden ist, insbesondere über ein (unteres) vom Maschinengestell (11) auskragendes Tragteil (37).

5. Vorrichtung nach Anspruch 1, **dadurch gekennzeichnet, dass** der Faltrevolver (10) bzw. dessen Teilrevolver (17, 18) jeweils aus einem feststehenden, unverdrehbaren Tragkörper (22, 28) und einem drehbaren Teil, nämlich einem Drehkörper (23, 27) besteht, wobei der Tragkörper (22, 28) des Faltrevolvers (10) bzw. der Teilrevolver (17, 18) abgestützt ist, insbesondere am Maschinengestell (11) einerseits und an dem Stützgehäuse (36) andererseits.

6. Vorrichtung nach Anspruch 1, **gekennzeichnet durch** folgende Merkmale:
a) einander zugekehrte Bereiche der Teilrevolver (17, 18) sind als kranzförmige Drehkörper (23, 27) ausgebildet,
b) die Drehkörper (23, 27) der Teilrevolver (17, 18) sind mit axialem Abstand voneinander angeordnet,
c) jeder Drehkörper (23, 27) ist auf einem feststehenden Tragkörper (22, 28) des Teilrevolvers (17, 18) abgestützt,
d) die Drehkörper (23, 27) der Teilrevolver (17, 18) sind **durch** das Verbindungsstück (33) lösbar miteinander verbunden.

7. Vorrichtung nach Anspruch 4, **gekennzeichnet durch** folgende Merkmale:
a) der von einem Maschinengestell (11) entfernt liegende Teilrevolver (18) ist **durch** das Stützgehäuse (36) teilweise umgeben,
b) der Drehkörper (27) des Teilrevolvers (18) ist im Stützgehäuse (36) über eine dichtende Drehverbindung abgestützt, nämlich mittels Dichtring (40) einerseits und einer ringförmigen Dichtfläche (41) am Stützgehäuse (36) andererseits.

8. Vorrichtung nach Anspruch 4, **gekennzeichnet durch** folgende Merkmale:
a) der dem Maschinengestell (11) zugekehrte Teilrevolver (17) ist am Maschinengestell (11) bzw. am Maschinengehäuse abgestützt,
b) der Drehkörper (23) des Teilrevolvers (17) liegt mit einem Dichtring (25) an einer ringförmigen Dichtfläche (24) des Maschinengestells (11) bzw. des Maschinengehäuses an.

9. Vorrichtung nach Anspruch 7, **dadurch gekennzeichnet, dass** der abgekapselte Bereich des Stützgehäuses (36) über das als Hohlkörper ausgebildete Tragteil (37) mit einer im unteren Bereich des Maschinengestells (11) bzw. des Maschinengehäuses gebildeten Ölwanne (44) verbunden ist.

10. Vorrichtung nach Anspruch 1, **dadurch gekennzeichnet, dass** der Faltrevolver (10) bzw. der dem Maschinengestell (11) zugekehrte Teilrevolver (17) über zusätzliche, mit dem Maschinengestell (11) verbundene Tragorgane abgestützt ist, insbesondere durch im unteren Bereich angeordnete, achsparallele Tragholme (14), die den Tragkörper (22) des Faltrevolvers (10) bzw. des Teilrevolvers (17) erfassen.

11. Vorrichtung nach Anspruch 1, **gekennzeichnet durch** folgende Merkmale:
a) ein verfahrbares Handhabungsgerät (45) dient zum Halten und Verfahren eines vom Maschinengestell (11) abgenommenen Faltrevolvers (10) bzw. eines Teilrevolvers (17, 18),
b) das Handhabungsgerät (45) weist ein aufrechtes Traggestell (51) auf, welches auf einem mit Laufrollen (47, 48) versehenen, lenkbaren Fahrwerk (46) angeordnet ist,
c) an dem aufrechten Traggestell (51) ist ein Haltestück (71) zur lösbaren Anbringung des Faltrevolvers (10) bzw. eines Teilrevolvers (17, 18) angeordnet,
d) ein dem Maschinengestell (11) zugekehrter Teilrevolver (17) ist **durch** ein am Haltestück (71) befestigtes, zylindrisches Kupplungsteil (75) am Handhabungsgerät (45) befestigbar,
e) das zylindrische Kupplungsteil (75) ist über einen äußeren Verbindungsflansch (76) mit dem Drehkörper (23) des Teilrevolvers (17) lösbar verbunden.

12. Vorrichtung nach Anspruch 1, **gekennzeichnet durch** folgende Merkmale:
a) ein verfahrbares Handhabungsgerät (45) dient zum Halten und Verfahren eines vom Maschinengestell (11) abgenommenen Faltrevolvers (10) bzw. eines Teilrevolvers (17, 18),
b) das Handhabungsgerät (45) weist ein aufrechtes Traggestell (51) auf, welches auf einem mit Laufrollen (47, 48) versehenen, lenkbaren Fahrwerk (46) angeordnet ist,
c) ein vom Maschinengestell (11) abliegender Teilrevolver (18) ist zusammen mit dem Stützgehäuse (36) an einer winkelförmigen Kupplungseinheit (81) des Handhabungsgeräts (45) befestigt,
d) das Stützgehäuse (36) ist an einem aufrechten Tragprofil (83) der Kupplungseinrichtung (81) befestigt,
e) das Stützgehäuse (36) ist auf einem horizontalen, unteren Tragschenkel (84) der Kupplungseinrichtung (81) abgestützt.

13. Vorrichtung nach Anspruch 11 oder 12, **dadurch gekennzeichnet, dass** das Haltestück (71) für die Faltrevolver (10) bzw. Teilrevolver (17, 18) in Aufwärtsrichtung und in Horizontalrichtung bewegbar ist, vorzugsweise durch Anordnung an einer rahmenförmigen Tragvorrichtung (57), die ihrerseits am Traggestell (51) horizontal verschiebbar ist, wobei das Haltestück (71) vertikal bewegbar an der Tragvorrichtung (57) gelagert ist.

## Claims

1. Apparatus for producing packs, in particular cigarette packs, having at least one rotationally driven folding turret (10), on the circumference of which there are arranged a plurality of receiving means, in particular of folding mandrels (19) and/or pockets (26) for packaging material and pack contents, the receiving means, folding mandrels (19) or pockets (26) being assigned moveable elements, in particular folding elements, pressure-exerting elements and/or slides, **characterized by** the following features:
a) the folding turret (10) comprises at least two sub-turrets (17, 18) arranged one beside the other in the axial direction,
b) the two sub-turrets (17, 18) are connected releasably to one another in order to form the folding turret (10),
c) each sub-turret (17, 18) has a complete set of receiving means (19, 26),
d) each sub-turret (17, 18) has a complete set of moveable elements assigned to the receiving means (19, 26),
e) the moveable elements assigned to the receiving means (19, 26) being connected exclusively to the associated sub-turret (17, 18).

2. Apparatus according to Claim 1, **characterized in that** a first sub-turret (17) has folding mandrels (19) for receiving blanks for an inner wrapper and for a carton for producing (cigarette) packs of the soft-cup type, and the second sub-turret (18) has pockets (26) for receiving unfinished packs, it being possible for the unfinished packs in the region of the folding mandrels (19) to be transferred by axis-parallel displacement, together with the pack contents, from the folding mandrels (19) of the first sub-turret (17) to the pockets (26) of the second sub-turret (18).

3. Apparatus according to Claim 1 or 2, **characterized in that** the two sub-turrets (17, 18) are connected to one another by a central, cylindrical connecting component (33), which has a smaller diameter than the sub-turrets (17, 18), each sub-turret (17, 18) being connected releasably to the connecting part (33) via connecting flanges (34, 35).

4. Apparatus according to Claim 1, **characterized in that** each sub-turret (17, 18) is supported, in particular at an end region which is remote from the respectively other sub-turret (17, 18), one sub-turret (17), which is assigned to a machine framework (11) of the packaging machine, being supported directly on the machine framework (11) and the other sub-turret (18), which is remote from the machine framework (11), being supported by an outer, upright load-bearing structure, preferably by a supporting housing (36), which is connected to the machine framework (11) preferably indirectly, in particular via a (bottom) load-bearing part (37) extending from the machine framework (11).

5. Apparatus according to Claim 1, **characterized in that** the folding turret (10) or its sub-turrets (17, 18) comprises/comprise in each case a fixed, non-rotatable load-bearing body (22, 28) and a rotatable part, namely a body of rotation (23, 27), the load-bearing body (22, 28) of the folding turret (10) or of the sub-turrets (17, 18) being supported, in particular on the machine framework (11), on the one hand, and on the supporting housing (36), on the other hand.

6. Apparatus according to Claim 1, **characterized by** the following features:
a) mutually facing regions of the sub-turrets (17, 18) are designed as ring-like bodies of rotation (23, 27),
b) the bodies of rotation (23, 27) of the sub-turrets (17, 18) are spaced apart axially from one another,
c) each body of rotation (23, 27) is supported on a fixed load-bearing body (22, 28) of the sub-turret (17, 18),
d) the bodies of rotation (23, 27) of the sub-turrets (17, 18) are connected releasably to one another by the connecting component (33).

7. Apparatus according to Claim 4, **characterized by** the following features:
a) the sub-turret (18), which is remote from a machine framework (11), is partially surrounded by the supporting housing (36),
b) the body of rotation (27) of the sub-turret (18) is supported in the supporting housing (36) via a sealing rotary connection, namely by means of a sealing ring (40), on the one hand, and of an annular sealing surface (41) on the supporting housing (36), on the other hand.

8. Apparatus according to Claim 4, **characterized by** the following features:
a) the sub-turret (17), which faces the machine framework (11), is supported on the machine framework (11) or on the machine housing,
b) the body of rotation (23) of the sub-turret (17) butts, by way of a sealing ring (25), on an annular sealing surface (24) of the machine framework (11) or of the machine housing.

9. Apparatus according to Claim 7, **characterized in that** the enclosed region of the supporting housing (36) is connected to an oil trough (44), which is formed in the bottom region of the machine framework (11) or of the machine housing, via the load-bearing part (37), which is designed as a hollow body.

10. Apparatus according to Claim 1, **characterized in that** the folding turret (10) or the sub-turret (17), which faces the machine framework (11), is supported via additional load-bearing elements connected to the machine framework (11), in particular by axis-parallel load-bearing members (14) which are arranged in the bottom region and grip the load-bearing body (22) of the folding turret (10) or of the sub-turret (17).

11. Apparatus according to Claim 1, **characterized by** the following features:
a) a mobile handling machine (45) serves for retaining and displacing a folding turret (10), or a sub-turret (17, 18), removed from the machine framework (11),
b) the handling machine (45) has an upright load-bearing framework (51), which is arranged on a stearable travelling mechanism (46) provided with running rollers (47, 48),
c) arranged on the upright load-bearing framework (51) is a retaining component (71) for the releasable fitting of the folding turret (10) or of a sub-turret (17, 18),
d) a sub-turret (17), which faces the machine framework (11), can be fastened on the handling machine (45) by a cylindrical coupling part (75) fastened on the retaining component (71),
e) the cylindrical coupling part (75) is releasably connected to the body of rotation (23) of the sub-turret (17) via an outer connecting flange (76).

12. Apparatus according to Claim 1, **characterized by** the following features:
a) a mobile handling machine (45) serves for retaining and displacing a folding turret (10), or a sub-turret (17, 18), removed from the machine framework (11),
b) the handling machine (45) has an upright load-bearing framework (51), which is arranged on a stearable travelling mechanism (46) provided with running rollers (47, 48),
c) a sub-turret (18), which is remote from the machine framework (11), is fastened, together with the supporting housing (36), on an angled coupling unit (81) of the handling machine (45),
d) the supporting housing (36) is fastened on an upright load-bearing profile (83) of the coupling arrangement (81),
e) the supporting housing (36) is supported on a horizontal, bottom load-bearing leg (84) of the coupling arrangement (81).

13. Apparatus according to Claim 11 or 12, **characterized in that** the retaining component (71) for the folding turret (10) or sub-turret (17, 18) can be moved in the upward direction and in the horizontal direction, preferably by virtue of arrangement on a frame-like load-bearing means (57) which, for its part, can be displaced horizontally on the load-bearing framework (51), the retaining component (71) being mounted on the load-bearing means (57) such that it can be moved vertically.

## Revendications

1. Dispositif de fabrication de paquets, en particulier de paquets de cigarettes, comportant au moins un revolver de pliage (10) soumis à rotation sur le pourtour duquel sont placés un certain nombre de récepteurs, en particulier de mandrins de pliage (19) et/ou de poches (26) pour le matériau d'emballage et le contenu des paquets, aux récepteurs, mandrins de pliage (19) ou poches (26), étant associés des organes mobiles, en particulier des organes de pliage, des organes de serrage, des coulisseaux, **caractérisé par** les caractéristiques suivantes :
a) le revolver de pliage (10) est constitué d'au moins deux revolvers partiels (17, 18) placés l'un à côté de l'autre dans la direction axiale,
b) les deux revolvers partiels (17, 18) sont joints de manière séparable pour la formation du revolver de pliage (10),
c) chaque revolver partiel (17, 18) présente un ensemble complet de récepteurs (19, 26),
d) chaque revolver partiel (17, 18) présente un ensemble complet d'organes mobiles associés aux récepteurs (19, 26),
e) les organes mobiles associés aux récepteurs (19, 26) sont joints uniquement au revolver partiel (17, 18) associé.

2. Dispositif selon la revendication 1, **caractérisé par le fait qu'**un premier revolver partiel (17) présente des mandrins de pliage (19) destinés à recevoir des découpes pour une enveloppe intérieure et pour un sac pour la fabrication de paquets (de cigarettes) du type souple et le deuxième revolver partiel (18) présente des poches (26) destinées à recevoir des paquets partiellement achevés, les paquets partiellement achevés dans la zone des mandrins de pliage (19) étant transférés conjointement avec leur contenu, par déplacement parallèle à l'axe des mandrins de pliage (19) du premier revolver partiel (17), aux poches (26) du deuxième revolver partiel (18).

3. Dispositif selon l'une des revendications 1 et 2, **caractérisé par le fait que** les deux revolvers partiels (17, 18) sont joints par un raccord cylindrique central (33) qui présente un plus petit diamètre que les revolvers partiels (17, 18), chaque revolver partiel (17, 18) étant joint de manière séparable au raccord (33) par des brides d'assemblage (34, 35).

4. Dispositif selon la revendication 1, **caractérisé par le fait que** chaque revolver partiel (17, 18) est supporté, en particulier dans une partie d'extrémité éloignée de l'autre revolver partiel (17, 18), un revolver partiel (17) associé à un bâti (11) de l'empaqueteuse étant supporté directement par ce bâti (11) et l'autre revolver partiel (17), éloigné du bâti (11), étant supporté par une charpente support verticale extérieure, de préférence par un carter support (36) qui est de préférence joint indirectement au bâti (11), en particulier par l'intermédiaire d'un élément support (inférieur) (37) faisant saillie du bâti (11).

5. Dispositif selon la revendication 1, **caractérisé par le fait que** le revolver de pliage (10) ou chacun de ses revolvers partiels (17, 18) est constitué d'un corps support fixe non tournant (22, 28) et d'une partie tournante, à savoir d'un corps tournant (23, 27), le corps support (22, 28) du revolver de pliage (10) ou des revolvers partiels (17, 18) étant supporté, en particulier d'une part par le bâti (11) et d'autre part par le carter support (36).

6. Dispositif selon la revendication 1, **caractérisé par** les caractéristiques suivantes :
a) des parties en regard des revolvers partiels (17, 18) sont constituées de corps tournants (23, 27) en forme de couronne,
b) les corps tournants (23, 27) des revolvers partiels (17, 18) sont placés à une certaine distance axiale l'un de l'autre,
c) chaque corps tournant (23, 27) est appuyé sur un corps support fixe (22, 28) du revolver partiel (17, 18),
d) les corps tournants (23, 27) des revolvers partiels (17, 18) sont joints de manière séparable par le raccord (33),

7. Dispositif selon la revendication 4, **caractérisé par** les caractéristiques suivantes :
a) le revolver partiel (18) éloigné d'un bâti de machine (11) est entouré partiellement par le carter support (36),
b) le corps tournant (27) du revolver partiel (18) est supporté dans le carter support (36) par l'intermédiaire d'un moyen d'assemblage tournant assurant l'étanchéité, à savoir au moyen d'une part d'un joint d'étanchéité (40) et d'autre part d'une portée annulaire de joint (41) sur le carter support (36).

8. Dispositif selon la revendication 4, **caractérisé par** les caractéristiques suivantes :
a) le revolver partiel (17) dirigé vers le bâti de machine (11) est supporté par ce bâti (11) ou par le carter de machine,
b) le corps tournant (23) du revolver partiel (17) s'appuie par un joint d'étanchéité (25) sur une portée annulaire de joint (24) du bâti de machine (11) ou de carter de machine.

9. Dispositif selon la revendication 7, **caractérisé par le fait que** la partie fermée du carter support (36) est jointe par l'intermédiaire de l'élément support (37) formé d'un corps creux à une cuve d'huile (44) formée dans la partie inférieure du bâti de machine (11) ou du carter de machine.

10. Dispositif selon la revendication 1, **caractérisé par le fait que** le revolver de pliage (10) ou le revolver partiel (17) dirigé vers le bâti de machine (11) est supporté par l'intermédiaire d'organes supports supplémentaires joints au bâti de machine (11), en particulier par des longerons supports (14) parallèles à l'axe placés dans la partie inférieure qui saisissent le corps support (22) du revolver de pliage (10) ou du revolver partiel (17).

11. Dispositif selon la revendication 1, **caractérisé par** les caractéristiques suivantes :
a) un appareil mobile de manipulation (45) sert à tenir et déplacer un revolver de pliage (10) enlevé du bâti de machine (11) ou un revolver partiel (17, 18),
b) l'appareil de manipulation (45) présente un bâti support vertical (51) qui est placé sur un train roulant dirigeable (46) pourvu de roulettes (47, 48),
c) sur le bâti support vertical (51) est placée une pièce de maintien (71) pour le montage amovible du revolver de pliage (10) ou d'un revolver partiel (17, 18),
d) un revolver partiel (11) dirigé vers le bâti de machine (11) peut être fixé à l'appareil de manipulation (45) par un élément cylindrique d'accouplement (75) fixé à la pièce de maintien (71),
e) l'élément cylindrique d'accouplement (75) est joint de manière amovible au corps tournant (23) du revolver partiel (17) par l'intermédiaire d'une bride extérieure d'assemblage (76).

12. Dispositif selon la revendication 1, **caractérisé par** les caractéristiques suivantes :
a) un appareil mobile de manipulation (45) sert à tenir et déplacer un revolver de pliage (10) enlevé du bâti de machine (11) ou un revolver partiel (17, 18),
b) l'appareil de manipulation (45) présente un bâti support vertical (51) qui est placé sur un train roulant dirigeable (46) pourvu de roulettes (47, 48),
c) un revolver partiel (18) éloigné du bâti de machine (11) est fixé conjointement avec le carter support (36) à un dispositif d'accouplement en équerre (81) de l'appareil de manipulation (45),
d) le carter support (36) est fixé à un profilé support vertical (83) du dispositif d'accouplement (81),
e) le carter support (36) est monté sur une aile support inférieure horizontale (84) du dispositif d'accouplement (81).

13. Dispositif selon l'une des revendications 11 et 12, **caractérisé par le fait que** la pièce de maintien (71) pour le revolver de pliage (10) ou le revolver partiel (17, 18) est mobile vers le haut et horizontalement, de préférence par montage sur un dispositif support en forme de cadre (57) qui est lui-même mobile horizontalement sur le bâti support (51), le pièce de maintien (71) étant montée mobile verticalement sur le dispositif support (57).
